# EUROPÄISCHE PATENTSCHRIFT

(11) **EP 1 588 392 B1**
(45) Veröffentlichungstag und Bekanntmachung des Hinweises auf die Patenterteilung: **16.05.2007**
(21) Anmeldenummer: 04716591.5
(22) Anmeldetag: 03.03.2004
(51) Int. Cl.: H01H 39/00

(54) **GEHÄUSE UND STROMLEITERSCHIENE FÜR EINE BATTERIEABSCHALTUNG**
HOUSING AND AND A CONDUCTING RAIL FOR DISCONNECTING A BATTERY
BOITIER ET RAIL CONDUCTEUR POUR DECONNEXION DE BATTERIE

(30) Priorität: 12.03.2003 DE 10311195
(43) Veröffentlichungstag der Anmeldung: 26.10.2005
(73) Patentinhaber: Delphi Technologies, Inc., Troy, MI 48007-5052 (US); AUDI AG, 85045 Ingolstadt (DE); Gessmann GmbH & Co. KG, 74211 Leingarten (DE)
(72) Erfinder: KNAUSS, Jürgen, 90587 Obermichelbach (DE); BREDE, Uwe, 90765 Fuerth (DE); KORDEL, Gerhard, 90455 Nuernberg-Kornburg (DE); NEUSER, Jürgen, 74252 Massenbachhausen (DE); SEITZ, Wolfgang, 74211 Leingarten (DE); BAYER, Paulus, 85128 Nassenfeld/Zell (DE); SEITZ, Georg, 85092 Kasing (DE)
(74) Vertreter: Manitz, Gerhart
(86) Internationale Anmeldenummer: PCT/EP2004/002113
(87) Internationale Veröffentlichungsnummer: WO 2004/081960

(56) Entgegenhaltungen:
- EP-A- 1 182 679
- DE-A- 19 732 650
- JP-A- 2000 123 695
- US-A- 4 224 487

## Beschreibung

Die Erfindung betrifft eine pyromechanische Trennvorrichtung mit einem Gehäuse in dem eine elektrische Stromleiterschiene angeordnet ist, die von einem durch eine pyrotechnische Treibladung angetriebenen Trennmeißel an einer Trennstelle durchtrennbar ausgebildet ist.

Eine derartige pyromechanische Trennvorrichtung ist beschrieben in der DE 197 12 387 A1 und zeigt eine elektrische Stromleiterschiene, die mit einer pyrotechnischen Treibladung und einem Trennmeißel in einem Gehäuse angeordnet ist.

Nachteilig an dieser gattungsgemäßen Trennvorrichtung ist, dass die pyrotechnische Treibladung aus dem Gehäuse zerstörungsfrei ausgebaut werden kann und die Trennvorrichtung nicht gegen Manipulationen dieser Art geschützt ist. Weiterhin ist eine eindeutige Positionierung der Stromleiterschiene nicht gegeben, so dass ein absolut sicherer Trennvorgang nicht sichergestellt ist.

Erfindungsgemäß werden diese Nachteile dadurch behoben, dass durch einen in das Gehäuse eingeschobenen und mit diesem unlösbar verbundenen Riegel die Stromleiterschiene, die Treibladung und der Trennmeißel unausbaubar im Gehäuse verankert sind und der Riegel zugleich das Gegenlager für den Trennmeißel darstellt, d. h. dass der Riegel eine Schnittkante aufweist, an der der Trennmeißel entlang schneidet.

Hierdurch ist die Trennvorrichtung vor Manipulationen geschützt und zudem ist ein absolut sicherer Trennvorgang gewährleistet.

In vorteilhafter Ausgestaltung ist an der Stromleiterschiene eine Aussparung angeordnet, die auf eine passende Führungsrippe am Gehäuse aufgeschoben ist.

Bevorzugt sind am Riegel oberhalb und unterhalb der Schnittkante Fasen angeordnet, wodurch sich der Riegel und das Gehäuse und damit die Stromleiterschiene und der Trennmeißel beim Zusammenbau selbst zentriert und eine sichere Abscherung des Stromleiters gewährleistet ist.

In vorteilhafter Ausgestaltung ist der Riegel durch eine Verschweißung oder eine nicht lösbare Rastverbindung fest mit dem Gehäuse verbunden.

Bevorzugt ist der Riegel im Gehäuse zusätzlich über eine Nut und Federverbindung eingeklemmt.

Vorteilhafterweise wird die erfindungsgemäße Trennvorrichtung zur elektrischen Abkopplung einer Autobatterie bei einem Unfall verwendet.

Weitere Merkmale der Erfindung zeigen die Figuren, die nachfolgend beschrieben sind.

Fig. 1 zeigt eine Stromleiterschiene 2 mit einer Trennstelle 13, die von einem Trennmeißel 6 (siehe Figur 3 oder 4) durchtrennbar ausgebildet ist. Eingebaut wird diese Stromleiterschiene 2 in ein Gehäuse 4 (siehe Figur 2). Damit sich die Stromleiterschiene 2 im Gehäuse 4 nicht seitlich verschieben kann, ist an der Stromleiterschiene 2 eine Aussparung 1 (siehe Figur 1) angeordnet, die auf eine passende Führungsrippe 3 (siehe Figur 3) am Gehäuse 4 aufgeschoben ist.

Die Stromleiterschiene ist bandförmig ausgebildet und besitzt an ihren Enden 14, 15 jeweils eine Bohrung 16 zur Befestigung der Stromleiterschiene 2 z. B. einerseits an einer Autobatterie und andererseits an stromführende Kabel eines Kraftfahrzeugs.

Ein seitlich in das Gehäuse 4 eingeschobener Riegel 5 (siehe Fig. 4 und 5) klemmt die Stromleiterschiene 2 im Gehäuse 4 ein, so dass eine axiale Bewegung der Stromleiterschiene 2 in Beschleunigungsrichtung des Trennmeißels 6 unmöglich ist. Der Riegel 5 bildet dabei das Gegenlager für den Trennmeißel 6, d. h. der Riegel 5 enthält eine Schnittkante 7 an der der Trennmeißel 6 entlang schneiden kann.

Fasen 8 am Gegenlager bzw. am Riegel 5 oberhalb und unterhalb der Schnittkante 7 stellen sicher, dass sich der Trennmeißel 6 selbst zentriert und nicht auf das Vollmaterial des Gegenlagers bzw. des Riegels 5 auftrifft.

Durch eine Nut-Federverbindung 9 (siehe Figur 6) am Riegel 5 bzw. Gehäuse 4 wird die Stromleiterschiene 2 zusätzlich fest mit dem Gehäuse 4 verklemmt.

Zum Schutz vor Manipulationen ist der eingeschobene Riegel 5 durch eine Verschweißung 10 oder eine nicht lösbare Rastverbindung 11 (siehe Figur 7) fest mit dem Gehäuse 4 verbunden. Der Anzünder bzw. die Treibladung 12 (Figur 7) kann nur bei bewusster Zerstörung des Gehäuses 4 demontiert werden. Außerdem ist durch diese feste Verbindung zwischen Riegel 5 und Gehäuse 4 - Verschweißung oder nicht lösbare Rastverbindung - sichergestellt, dass sich das Gehäuse 4 z. B. bei dynamischer Belastung nicht von der Stromleiterschiene 2 löst.

Verwendet wird diese pyromechanische Trennvorrichtung bevorzugt zur elektrischen Abkoppelung einer Autobatterie bei einem Unfall. Daher wird diese Trennvorrichtung auch als Batterieabschaltung bezeichnet.

## Patentansprüche

1. Pyromechanische Trennvorrichtung mit einem Gehäuse (4) in dem eine elektrische Stromleiterschiene (2) angeordnet ist, die von einem durch eine pyrotechnische Treibladung (12) angetriebenen Trennmeißel (6) an einer Trennstelle (13) durchtrennbar ausgebildet ist, **dadurch gekennzeichnet, dass** durch einen in das Gehäuse (4) eingeschobenen und mit diesem unlösbar verbundenen Riegel (5) die Stromleiterschiene (2), die Treibladung (12) und der Trennmeißel (6) unausbaubar im Gehäuse (4) verankert sind und der Riegel (5) zugleich das Gegenlager für den Trennmeißel (6) darstellt, d. h. dass der Riegel (5) eine Schnittkante (7) aufweist, an der der Trennmeißel (6) entlang schneidet.

2. Trennvorrichung nach Anspruch 1, **dadurch gekennzeichnet, dass** an der Stromleiterschiene (2) eine Aussparung (1) angeordnet ist, die auf eine passende Führungsrippe (3) am Gehäuse (4) aufgeschoben ist.

3. Trennvorrichtung nach Anspruch 1 oder 2, **dadurch gekennzeichnet, dass** am Riegel (5) oberhalb und unterhalb der Schnittkante (7) Fasen (8) angeordnet sind.

4. Trennvorrichtung nach einem der Ansprüche 1 bis 3, **dadurch gekennzeichnet, dass** der Riegel (5) durch eine Verschweißung (10) oder eine nicht lösbare Rastverbindung (11) fest mit dem Gehäuse (4) verbunden ist.

5. Trennvorrichtung nach Anspruch 4, **dadurch gekennzeichnet, dass** der Riegel (5) im Gehäuse (4) zusätzlich über eine Nut und Federverbindung (9) eingeklemmt ist.

6. Verwendung der pyromechanischen Trennvorrichtung nach einem der Ansprüche 1 bis 5 zur elektrischen Abkoppelung einer Autobatterie bei einem Unfall.

## Claims

1. A pyromechanical separating device having a housing (4) in which an electrical conductor rail (2) is arranged which is designed to be separable at a separating point (13) by a separating chisel (6) driven by a pyrotechnical propellant charge (12), **characterised in that** the conductor rail (2), the propellant charge (12) and the separating chisel (6) are anchored in a non-dismantlable manner in the housing (4) by a latch (5) inserted into the housing (4) and connected non-releasably to the latter and the latch (5) at the same time represents the counter-support for the separating chisel (6), that is, **in that** the latch (5) has a cutting edge (7), along which the separating chisel (6) cuts.

2. A separating device according to claim 1, **characterised in that** a recess (1), which is pushed onto a matching guide rib (3) on the housing (4), is arranged on the conductor rail (2).

3. A separating device according to claim 1 or 2, **characterised in that** chamfers (8) are arranged on the latch (5) above and below the cutting edge (7).

4. A separating device according to any one of the claims 1 to 3, **characterised in that** the latch (5) is firmly connected to the housing (4) by welding (10) or by a non-releasable latching connection (11).

5. A separating device according to claim 4, **characterised in that** the latch (5) is clamped in the housing (4) additionally via a tongue and groove connection (9).

6. Use of the pyromechanical separating device according to any one of the claims 1 to 5 for the electrical uncoupling of a car battery in the event of an accident.

## Revendications

1. Dispositif de sectionnement pyromécanique avec un boîtier (4) dans lequel est disposé un rail conducteur de courant électrique (2)qui est réalisé sectionnable en un point de sectionnement (13), par une lame de sectionnement (6) entraînée par une charge propulsive pyrotechnique (12), **caractérisé en ce que**, par un verrou (5) introduit dans le boîtier (4) et relié de manière non séparable à celui-ci, le rail conducteur de courant (2), la charge propulsive (12) et la lame de sectionnement (6) sont ancrés dans le boîtier (4) de manière à ne pouvoir être démontés, et le verrou (5) constitue en même temps un contre-appui de la lame de sectionnement (6), c'est-à-dire que le verrou (5) présente une arête de coupe (7) le long de laquelle coupe la lame de sectionnement (6).

2. Dispositif de sectionnement selon la revendication 1, **caractérisé en ce que** sur le rail conducteur de courant (2) est pratiquée une découpe (1) qui est enfilée sur une nervure de guidage (3) adaptée du boîtier (4).

3. Dispositif de sectionnement selon la revendication 1 ou 2, **caractérisé en ce que** sur le verrou (5), au-dessus et au-dessous de l'arête de coupe (7), sont prévus des biseaux (8).

4. Dispositif de sectionnement selon l'une des revendications 1 à 3, **caractérisé en ce que** le verrou (5) est relié au boîtier (4) de manière fixe par une soudure (10) ou une liaison à encliquetage (11) non séparable.

5. Dispositif de sectionnement selon la revendication 4, **caractérisé en ce que** le verrou (5) est en outre coincé dans le boîtier (4) par une liaison à rainure et languette (9).

6. Utilisation du dispositif de sectionnement pyromécanique selon l'une des revendications 1 à 5 pour le découplage électrique d'une batterie de véhicule en cas d'accident.
